# EUROPÄISCHE PATENTSCHRIFT

(11) **EP 0 024 312 B1**
(45) Veröffentlichungstag und Bekanntmachung des Hinweises auf die Patenterteilung: **16.02.1983**
(21) Anmeldenummer: 80104382.9
(22) Anmeldetag: 25.07.1980
(51) Int. Cl.: E04F 17/06, E06B 9/01

(54) **Vorrichtung zur Sicherung von insbesondere Lichtschächten od. dgl. gegen Einbruch**
Protection device against burglary for light shafts or such-like
Dispositif de protection contre l'infraction pour soupiraux ou analogues

(30) Priorität: 08.08.1979 DE 2932205
(43) Veröffentlichungstag der Anmeldung: 04.03.1981
(73) Patentinhaber: Fipke, Boris, D-8000 München 45 (DE); Oswald, Franz, D-8000 München 50 (DE)
(72) Erfinder: Fipke, Boris, D-8000 München 45 (DE); Oswald, Franz, D-8000 München 50 (DE)
(74) Vertreter: Brose, D. Karl, Dipl.-Ing.

## Beschreibung

Die Erfindung betrifft eine Vorrichtung zur Sicherung von insbesondere Lichtschächten od. dgl. gegen Einbruch mit Mantelrohren, in deren Innenraum je ein drehbarer Kern angeordnet ist und die in an gegenüberliegenden Wandungen befestigten Halterungen gelagert sind, wobei zur Befestigung der Halterungen beispielsweise Dübel oder Anker dienen, die mit in den Halterungen vorgesehen Bohrungen zusammenwirken.

Es ist seit vielen Jahre bekannt, Gitter für Fenster oder sonstige Öffnungen in der Weise gegen eine willkürliche Zerstörung durch Zersägen zu schützen, daß man innerhalb der als Rohre ausgebildeten Gitterstäbe lose Eisenstäbe anordnet, welche das Zersägen insofern erschweren, als sie sich beim Sägeangriff drehen. Es ist auch bereits bekannt, diese Bauart von Vergitterungen zur Sicherung von Lichtschächten gegen Hauseinbruch zu benutzen, wobei unterhalb des üblichen Gitterrostes des Lichtschachtes zwei U-Profilträger mit Hilfe von Dübeln an den Seitenwandungen des Schachtes befestigt werden und an den U-Profilträgern viereckige Eisenklötze angeschweißt sind, welche zum Aufstecken von an den Enden gequetschten Stahlrohren, die im Inneren auf entsprechende Länge geschnittene Rundstahlstäbe enthalten, dienen (vgl. DE-A-26 24 149). Die lose im Inneren der Stahlrohre angeordneten Rundstahlstäbe müssen bei dieser Bauart zwangsläufig . kürzer sein als die Stahlrohre selbst, so daß bei dieser bekannten Vorrichtung die Stahlrohre im Bereich der Eisenklötze abgeschnitten werden können.

Aus der DE-C-141 405 ist ferner noch ein diebesicheres Gitter für Fenster, Türen usw. bekannt, bei welchem ebenfalls die Gitterstäbe aus Stahlrohren hergestellt sind, in denen Kernstangen drehbar angeordnet sind. Bei dieser bekannten Konstruktion sind die Enden der Kernrohre in Lagerschalen aufgenommen, welche in einem im Profil nicht definierten Metallteil aus Vollmaterial offensichtlich spanabhebend ausgebildet sind. Insbesondere sollen die Lager der beweglichen Stahlstangen auch aus besseren Metallen wie Kupfer oder Messing hergestellt sein. Diese bekannte Konstruktion ist daher aufwendig und teuer.

Aus der DE-B-113 555 ist ferner aus Kastenprofilen aufgebautes Fenster für Gefängnisse od. dgl. bekannt, wobei im Inneren des einen Fensterrahmen bildenden Kastenprofils drehbare Stahlstangen eingelegt sind, welche ein Zersägen des Fensterrahmens verhindern sollen. Die Kastenprofile dienen bei dieser Konstruktion daher als Mantelrohre.

Aus der GB-A-15 03 652 ist ferner ein Fensterrahmen bekannt, bei welchem die Gitterstäbe aufgrund eines Verriegelungsmechanismus entfernt werden können. Bei dieser Konstruktion werden Kastenprofile zur Lagerung der herausnehmbaren Gitterstäbe verwendet.

Der Erfindung liegt die Aufgabe zugrunde, eine Vorrichtung zur Sicherung von insbesondere Lichtschächten od. dgl. gegen Einbruch der im Oberbegriff des Anspruchs 1 angegebenen Art zu schaffen, bei der ein Zersägen der Mantelrohre im Bereich der Halterungen erschwert ist.

Die Lösung dieser Aufgabe besteht nach der Erfindung darin, daß die Halterungen als Kastenprofilträger ausgebildet sind, daß in den Kastenprofilträgern Ausschnitte für die Aufnahme der Enden der Mantelrohre vorgesehen sind, daß die Mantelrohre in den Ausschnitten derart gelagert sind, daß die Enden der Mantelrohre und der Kerne innerhalb der Kastenprofilträger liegen und daß die Kerne gleich lang wie die Mantelrohre sind.

Da bei der Vorrichtung nach der Erfindung die inneren Kerne der Mantelrohre gleich lang wie die Mantelrohre selbst zu bemessen sind, liegen die Enden von Mantelrohr und Kern geschützt innerhalb des Kastenprofilträgers der Halterung.

Nach einer Ausführungsform der Erfindung können die Ausschnitte für die Aufnahme der Enden der Mantelrohre in den Kastenprofilträgern vorteilhaft kreisförmig ausgebildet sein und zweckmäßig gegenüber dem Außendurchmesser der Mantelrohre etwas Spiel aufweisen, um den Einbau der gesamten Vorrichtung zu erleichtern. Die Kastenprofilträger selbst können zweckmäßig an einem oder beiden Enden durch Deckel oder stopfenartige Endstücke verschlossen sein, und in den Fällen, in denen es nicht erforderlich ist, eine Öffnungsmöglichkeit der Vorrichtung von innen für eine Flucht bei Gefahr zu ermöglichen. können die Kastenprofilträger vorteilhaft mit Beton ausgegossen werden, wofür beispielsweise an der Oberseite der Kastenprofile besondere Eingußöffnungen vorgesehen werden können und die Montageöffnungen durch Stopfen verschließbar sind.

Eine Bewehrung des Betons kann beispielsweise durch einen Rundstahlstab geschaffen werden, der lose in den Innenraum der Kastenprofilträger eingelegt bzw. in den Endstücken lose gelagert ist.

In den Fällen, in welchen die Einbruchsicherung einen Fluchtweg offen lassen muß, beispielsweise wenn sie bei Lichtschächten von Hobbyräumen Anwendung findet, kann die Erfindung eine entsprechende Abwandlung erfahren, welche ein leichtes Öffnen der Vorrichtung von innen her ermöglicht. Zu diesem Zweck kann die Vorrichtung gemäß den Ansprüchen 9 bis 12 ausgebildet sein.

In der Zeichnung sind zwei Ausführungsbeispiele der Erfindung dargestellt. Es zeigt :
Figur 1 eine schematische Darstellung einer Vorrichtung nach der Erfindung für einen Lichtschacht,
Figur 2 die Lagerung der Enden der Mantelrohre in den Kastenprofilträgern im Querschnitt und im vergrößerten Maßstab,
Figur 3 einen Horizontalschnitt durch eine Seite der erfindungsgemäßen Vorrichtung,
Figur 4 eine Ansicht auf eine Halterung von innen,
Figur 5 eine schematische Darstellung einer anderen Ausführungsform der Erfindung,
Figur 6 eine Ansicht von innen auf eine Halterung der Ausführungsform nach Fig. 5,
Figur 7 die gleiche Innenansicht unter Weglassung der in Fig. 6 veranschaulichten Schiebeverriegelung,
Figur 8 einen Schnitt gemäß der Linie VIII-VIII in der Fig. 7 und
Figur 9 eine Verriegelung für die Ausführungsform nach den Fig. 5 bis 8.

In den Figuren sind mit gleichen Bezugszeichen im wesentlichen gleiche Teile bezeichnet.

In dem Ausführungsbeispiel nach Fig. 1 bis 4 ist an den Seitenwänden 1 eines Lichtschachtes je eine Halterung aus je einem Kastenprofilträger mit Hilfe von Dübeln 11 (Fig. 3) befestigt. Die Halterungen werden vorzugsweise durch je ein Rechteckrohr 2 aus Stahl oder Aluminium gebildet und sind an ihren Enden durch Endstücke 10 aus quadratischem Rohr aus Stahl oder Aluminium verschlossen. Im oberen Drittel der Endstücke 10 ist je eine Bohrung zur Aufnahme eines Rundstahles 7 vorgesehen. An den Innenseiten der Rechteckrohre 2 sind Ausschnitte 3 vorgesehen, in welche Mantelrohre 4 mit lose darin eingelegten Kernen 8 eingeführt werden. Wie insbesondere aus Fig. 2 ersichtlich, sind die Mantelrohre 4 an den Enden verschlossen und die Kerne 8 gleich lang wie die Mantelrohre 4. Die Kerne 8 können aus Rundstahl oder besonders zweckmäßig aus entsprechend bemessenen Rohren gebildet sein, die mit Beton gefüllt sind, wodurch ein Durchsägen dieser Rohre, abgesehen von ihrer losen drehbaren Lagerung, weiterhin erschwert wird.

An den inneren Seitenwandungen der Rechteckrohre 2 sind ferner mit den Dübeln 11 zusammenwirkende Montageöffnungen 5 vorgesehen, welche nach der Montage mit Plastikstopfen 12 verschlossen werden. Die Mantelrohre 4 können zweckmässig verzinkt sein. In dem dargestellten Ausführungsbeispiel nach Fig. 1 bis 4 sind fernerhin auf der Oberseite der Rechteckrohre 2 Einfüllöffnungen 13 für das Eingießen von Beton 9 vorgesehen.

Die Montage einer derartigen Vorrichtung ist denkbar einfach und ohne Schwierigkeiten durchzuführen. Es wird hierbei zunächst ein Rechteckrohr 2 an einer Innenwand 1 des Lichtschachtes befestigt, so dann werden die Kerne 8 in die Mantelrohre 4 eingelegt und die Mantelrohre mit Stopfen verschlossen und dann in das eine befestigte Rechteckrohr (2) durch die Ausschnitte 3 eingeführt. Sodann wird das zweite Rechteckrohr 2 auf' die anderen Enden der Mantelrohre 4 aufgesteckt und an der gegenüberliegenden Seitenwand 1 des Lichtschachtes befestigt, und zwar ebenso wie das erste Rechteckrohr mit Hilfe der Dübel 11. Nach dem Festschrauben werden beide Rechteckrohre 2 mit Beton ausgegossen.

Bei dem Ausführungsbeispiel nach den Fig. 5 bis 9 sind auf der linken Seite der Fig. 5 in dem Rechteckrohr 2 die Ausschnitte für die Aufnahme. der Mantelrohre 4 mit 14 bezeichnet und nach unten offen ausgebildet. Die Montagelöcher 5 für die Dübelbefestigung sind unverändert, wie in dem ersten Ausführungsbeispiel veranschaulicht und geschildert, ausgebildet. Für die Abstützung der Mantelrohre 4 in der verriegelten. Stellung ist bei diesem Ausführungsbeispiel ein Schieber 15 innerhalb des linken Rechteckrohres 2 in der Längsrichtung beweglich angeordnet, welcher mit Ausschnitten 16 versehen ist, die in der Riegelstellung gegenüber den Ausschnitten 14 im Rechteckrohr 2 versetzt sind, jedoch mit diesem zur Deckung gebracht werden können, wenn der Schieber in der Längsrichtung nach links verschoben wird. In dieser entriegelten Stellung können die Mantelrohre 4 an ihren linken Enden nach unten herabfallen und die Vorrichtung ist für einen Fluchtweg geöffnet.

An dem Schieber 15 sind zweckmäßig winkelförmige Ansätze 18 vorgesehen, welche die Öffnungen 5 zu den Dübeln 11 nach außen abdecken, wenn der Schieber 15 sich in der Riegelstellung befindet.

Fernerhin ist der Schieber 15 mit einer Bedienungsstange 19 versehen, welche die Hauswand 17 durchdringt. Auf der Innenseite der Hauswand 17 ist ein Befestigungswinkel 20 für die Stange 19 und ein Haltegriff 21 vorgesehen, wobei es zweckmäßig ist, die Stange 19 durch einen Arretierungssplint 22 zu sichern.

Im allgemeinen wird es genügen, diese Art der Entriegelung der Einbruchssicherung nur an einer Halterung vorzusehen, während die andere Halterung die Ausbildung gemäß Fig. 1 bis 4 erhält, nur daß bei dem Ausführungsbeispiel nach Fig. 5 bis 9 auf ein Ausgießen der Rechteckrohre 2 mit Beton verzichtet wird.

Auch brauchen hierbei keine besonderen Montageöffnungen in der nicht an der Wandung anliegenden Seitenwand der Rechteckrohre 2 für die Dübel 11 vorgesehen sein, und die Dübel können durch die Öffnungen für die Einführung der Mantelrohre 4 zugänglich sein. Im geschlossenen Zustand ist dadurch keine Demontage möglich. Allgemein kann die Vorrichtung, insbesondere die gemäß Fig. 1 bis 4, bei größeren Spannweiten, z. B. von über 1,30 m, zweckmäßig derart ausgestaltet werden, daß zwischen Endhalterungen eine Zwischenhalterung mit durchgehenden Öffnungen für die Mantelrohre 4 und Kerne 8 vorgesehen und an ihren beiden Enden in Stirn- und Rückwand einbetoniert wird. Vorteilhaft kann auch diese Zwischenhalterung als Kastenprofilträger ausgebildet sein, welcher ebenfalls mit Beton ausgegossen wird. Durch eine derartige Zwischenhalterung wird ein gewaltsames Verbiegen der Gitterrohre erschwert oder verhindert.

## Patentansprüche

1. Vorrichtung zur Sicherung von insbesondere Lichtschächten od. dgl. gegen Einbruch mit Mantelrohren (4), in deren Innenraum je ein drehbarer Kern (8) angeordnet ist und die in an gegenüberliegenden Wandungen (1) befestigten Halterungen (2) gelagert sind, wobei zur Befestigung der Halterungen (2) beispielsweise Dübel oder Anker (11) dienen, die mit in den Halterungen (2) vorgesehenen Bohrungen zusammenwirken, dadurch gekennzeichnet, daß die Halterungen als Kastenprofilträger (2) ausgebildet sind, daß in den Kastenprofilträgern (2) Ausschnitte (3) für die Aufnahme der Enden der Mantelrohre (4) vorgesehen sind, daß die Mantelrohre (4) in den Ausschnitten (3) derart gelagert sind, daß die Enden der Mantelrohre (4) und der Kerne (8) innerhalb der Kastenprofilträger (2) liegen, und daß die Kerne (8) gleich lang wie die Mantelrohre (4) sind.

2. Vorrichtung nach Anspruch 1, dadurch gekennzeichnet, daß zwischen den Ausschnitten (3) für die Aufnahme der Enden der Mantelrohre (4) in den Kastenprofilträgern (2) Montageöffnungen (5) für die Einführung der Dübel oder Anker (11) angeordnet sind.

3. Vorrichtung nach Anspruch 2, dadurch gekennzeichnet, daß die Montageöffnungen (5) durch Stopfen (12) verschließbar sind.

4. Vorrichtung nach Anspruch 1, 2 oder 3, dadurch gekennzeichnet, daß die Ausschnitte (3) in den Kastenprofilträgern (2) kreisförmig ausgebildet sind.

5. Vorrichtung nach einem der Ansprüche 1 bis 4, dadurch gekennzeichnet, daß die Kastenprofilträger (2) an einem oder beiden Enden durch Endstücke (10) verschlossen sind.

6. Vorrichtung nach einem der Ansprüche 1 bis 5. dadurch gekennzeichnet, daß die Oberseite der Kastenprofilträger (2) mit Öffnungen (13) versehen ist.

7. Vorrichtung nach einem der Ansprüche 1 bis 6, dadurch gekennzeichnet, daß der Innenraum der Kastenprofilträger (2) mit Beton (9) ausge- gossen ist.

8. Vorrichtung nach einem der Ansprüche 5 bis 7, dadurch gekennzeichnet, daß in den Kastenprofilträgern (2) je ein in deren Endstücken (10) lose gelagerter Rundstab (7) vorgesehen ist.

9. Vorrichtung nach Anspruch 1, dadurch gekennzeichnet, daß in mindestens einem Kastenprofilträger (2) die Ausschnitte (14) nach unten offen ausgebildet sind, daß die Enden der Mantelrohre (4) durch einen in der Längsachse des Kastenprofilträgers (2) bewegbaren Schieber (15) abgestützt sind und daß der Schieber (15) Ausschnitte (16) aufweist, welche in der Abstützstellung des Schiebers (15) gegenüber den nach unten offenen Ausschnitten (14) des Kastenprofilträgers (2) versetzt sind, jedoch bei der Längsbewegung des Schiebers (15) mit diesen Ausschnitten zur Deckung gelangen.

10. Vorrichtung nach Anspruch 9, dadurch gekennzeichnet, daß der Schieber (15) durch die Hauswand (17) in einen Innenraum des Hauses hineingeführt ist.

11. Vorrichtung nach Anspruch 10, dadurch gekennzeichnet, daß der Schieber (15) mit einer durch die Hauswand (17) hindurchgeführten Betätigungsstange (19) versehen ist.

12. Vorrichtung nach Anspruch 10 oder 11, dadurch gekennzeichnet, daß der Schieber (15) mit Ansätzen (18) versehen ist, welche in der Abstützstellung die Montageöffnungen (5) im Kastenprofilträger (2) zu den Dübeln (11) in der Wandung abdecken.

## Claims

1. An anti-burglary device, more specially for light wells or the like, having casing tubes (4), each of which has a turning core (8) therein, and which are fixed in supports (2) on opposite walls (1), such supports (2) being fixed in position by screw-plugs or wall anchors (11) lined up with holes in the supports (2), characterized in that the supports are in the form of box-section girders (2), in that the box-section girders (2) have cutouts (3) for taking up the ends of the casing tubes (4), in that the casing tubes (4) are so supported in the cutouts (3) that the ends of the casing tubes (4) and of the cores (8) are placed within the box-section girders (2) and in that the cores (8) have the same length as the casing tubes (4).

2. A device as claimed in claim 1, characterized in that between the cutouts (3) for taking up the ends of the casing tubes (4) in the box-section girders (2) there are openings (5) for putting in the screw-plugs or anchors (11).

3. A device as claimed in claimed 2, characterized in that the holes (5) may be shut off by stoppers (12).

4. A device as claimed in claim 1, claim 2 or claim 3, characterized in that the cutouts (3) in the box-section girders (2) are round.

5. A device as claimed in anyone of claims 1 to 4, characterized in that the box-section girders (2) are shut off by end pieces (10) at the one of the two ends of each such girder.

6. A device as claimed in anyone of claims 1 to 5, characterized in that the top side of the box-section girders (2) have openings (13).

7. A device as claimed in anyone of claims 1 to 6, characterized in that the space within the box-section girders (2) has cast concrete (9) within it.

8. A device as claimed in anyone of claims 5 to 7, characterized in that the box-section girders (2) each have a loosely placed round rod (7) in their end pieces (10).

9. A device as claimed in claim 1, characterized in that in at least one box-section girder (2) the cutouts (14) are downwardly open, in that the ends of the casing tubes (4) are supported by a runner (15), able to be moved along the lengthways axis of the box-section girder (2) and in that the runner (15) has cutouts (16) which, in the supported position of the runner (15) are out of line with the downwardly opening cutouts (14) of the box-section girder (2), whereas on lengthways motion of the runner (15) they are in line with these cutouts.

10. A device as claimed in claim 9, characterized by the runner (15) being designed stretching through the wall (17) of a house into a room within said house.

11. A device as claimed in claim 10, characterized in that the runner (15) has a driving rod (19) stretching through the wall (17) of the house.

12. A device as claimed in claim 10 or claim 11, characterized in that the runner (15) has heads (18) covering over the openings (5) in the box-section girder (2) lined up with the screw-plugs (11) in the supported condition.

## Revendications

1. Dispositif de protection, en particulier pour ouvertures de prise de lumière ou analogues, contre des effractions, comprenant des tubes d'enveloppe (4) à l'intérieur desquels est respectivement disposé un noyau rotatif (8) et qui sont montés dans des supports (2) fixés à des parois (1) situées face à face, des chevilles ou des dispositifs d'ancrage (11) étant utilisés pour la fixation des supports (2) et coopérant avec des alésages prévus dans les supports (2), caractérisé en ce que les supports se présentent sous forme de caissons (2), en ce que sont prévues des découpes (3) dans les supports en caisson (2) pour recevoir les extrémités des tubes d'enveloppe (4), en ce que les tubes d'enveloppe (4) sont montés dans les découpes (3) de manière que les extrémités des tubes d'enveloppe (4) et des noyaux (8) soient disposées à l'intérieur des supports en caisson (2), et en ce que les noyaux (8) ont la même longueur que les tubes d'enveloppe (4).

2. Dispositif selon la revendication 1, caractérisé en ce qu'entre les découpes (3) destinées à la réception des extrémités des tubes d'enveloppe (4) dans les supports en caisson (2) sont prévues des ouvertures de montage (5) destinées à l'introduction des chevilles ou dispositifs d'ancrage (11).

3. Dispositif selon la revendication 2, caractérisé en ce que les ouvertures de montage (5) peuvent être fermées par des bouchons (12).

4. Dispositif selon les revendications 1, 2 ou 3, caractérisé en ce que les découpes (3) sont constituées dans les supports en caisson (2) sous forme circulaire.

5. Dispositif selon l'une des revendications 1 à 4, caractérisé en ce que les supports en caisson (2) sont fermés à l'une ou à leurs deux extrémités par des éléments terminaux (10).

6. Dispositif selon l'une des revendications 1 à 5, caractérisé en ce que le côté supérieur des supports en caisson (2) est muni d'ouvertures (13).

7. Dispositif selon l'une des revendications 1 à 6, caractérisé en ce que l'espace interne des supports en caisson (2) est rempli de béton (9).

8. Dispositif selon l'une des revendications 5 à 7, caractérisé en ce qu'il est prévu pour chacun des supports en caisson (2) une barre ronde montée de façon libre dans ses éléments d'extrémité (10).

9. Dispositif selon la revendication 1, caractérisé en ce que dans l'un des supports en caisson (2) au moins, les découpes (14) sont ouvertes vers le bas, en ce que les extrémités des tubes d'enveloppe (4) sont supportées par une coulisse (15) mobile selon l'axe longitudinal du support en caisson (2) et en ce que la coulisse (15) comprend des découpes (16) qui sont décalées par rapport aux découpes (14) du support en caisson (2) qui sont ouvertes vers le bas dans la position de support de la coulisse (15), mais qui viennent en coïncidence avec ces découpes lorsque la coulisse (15) est déplacée en direction longitudinale. 10. Dispositif selon la revendication 9, caractérisé en ce que la coulisse (15) pénètre à l'intérieur de la maison en traversant le mur (17).

11. Dispositif selon la revendication 10, caractérisé en ce que la coulisse (15) est munie d'une tige de manœuvre (19) traversant le mur (17) de la maison.

12. Dispositif selon la revendication 10 ou 11, caractérisé en ce que la coulisse (15) est munie de saillies (18) qui, en position d'appui, recouvrent les ouvertures de montage (5) pratiquées dans la paroi support en caisson (2) et qui permettent d'atteindre les chevilles (11).
